# FASCICULE DE BREVET EUROPEEN

(11) **EP 0 592 299 B1**
(45) Date de publication et mention de la délivrance du brevet: **21.01.1998**
(21) Numéro de dépôt: 93402438.1
(22) Date de dépôt: 05.10.1993
(51) Int. Cl.: B65D 75/08, B65D 85/36, B65D 75/52, B65D 33/16

(54) **Procédé de refermeture d'un paquet ou sachet d'emballage souple, dispositif pour sa mise en oeuvre et utilisation d'un tel dispositif**
Verfahren zum Wiederverschliessen von biegsamen Paketen oder Verpackungsbeuteln, Herstellungsvorrichtung und Vorrichtungsverwendung
Reclosing process for a small flexible package or packaging bag, manufacturing arrangement and use of this arrangement

(30) Priorité: 09.10.1992 FR 9212005
(43) Date de publication de la demande: 13.04.1994
(73) Titulaire: Groupe Danone, F-75381 Paris Cédex 08 (FR)
(72) Inventeur: Volatier, Luc, F-75003 Paris (FR)
(74) Mandataire: Orès, Bernard

(56) Documents cités:
- EP-A- 0 160 619
- DE-U- 8 902 977
- FR-A- 2 674 216

## Description

L'invention concerne un procédé de refermeture d'un paquet ou sachet d'emballage souple, un emballage pour sa mise en oeuvre et l'utilisation d'un tel emballage, notamment pour produits alimentaires.

En réponse au souhait exprimé par les consommateurs de disposer d'emballages souples pouvant être aisément refermés après une première ouverture sont apparus sur le marché, en particulier dans le domaine des produits alimentaires, des emballages à fermeture à glissière, à étiquette auto-adhésive sensible à la pression, à pince, etc... dont certains sont décrits dans FOOD & DRUG PACKAGING, Vol. 56, N° 2, Février 1992, pp. 20-22, 26, 30, 34, 36. Si les réalisations présentées donnent satisfaction, certaines sont cependant d'un coût trop élevé pour être utilisées avec des produits de grande consommation (fermeture à glissière) ou d'un emploi mal-commode lorsqu'elles ne peuvent pas être associées directement aux paquets ou sachets qu'elles doivent équiper (pinces) ou encore d'une mise en oeuvre parfois délicate (moyens adhésifs constitutifs de l'enveloppe de l'emballage ou rapportés sur cette enveloppe). Même un dispositif relativement simple, comme celui décrit dans DE-U-8 902 977, est encore trop "compliqué" dans la mesure où il comporte deux parties, à savoir un anneau et un couvercle propre à coopérer avec l'anneau pour refermer un paquet ou sachet d'emballage souple.

Le problème se pose donc, par conséquent, de fournir un procédé de refermeture d'un paquet ou sachet d'emballage souple et un dispositif pour sa mise en oeuvre qui pallient les inconvénients des dispositifs connus.

C'est, à cet égard, un but de l'invention de fournir un procédé et un dispositif de mise en oeuvre extrêmement simples qui n'accroissent pas de façon considérable la consommation en matériaux d'emballage.

C'est, encore, un but de l'invention de fournir un tel procédé et un dispositif pour sa mise en oeuvre qui, lorsqu'ils sont appliqués à des paquets ou sachets d'emballage de produits alimentaires susceptibles de voir leur qualité se détériorer au cours du temps, permettent de favoriser la conservation desdits produits.

C'est, aussi, un but de l'invention de fournir un procédé et un dispositif pour sa mise en oeuvre propres à être associés à des paquets ou sachets d'emballage souples sans qu'aient à être modifiées les techniques de conditionnement et/ou de fabrication desdits paquets ou sachets d'emballage.

C'est, également, un but de l'invention de fournir un procédé et un dispositif qui permettent de nombreuses ouvertures et refermetures du paquet ou sachet auquel ils s'appliquent et, qui en outre, permettent ces ouvertures et refermetures multiples de façon hygiénique.

C'est, enfin, un but de l'invention de fournir un procédé et un dispositif qui n'influencent pas de façon défavorable l'aspect et/ou la présentation des emballages auxquels ils s'appliquent mais, au contraire, en augmentent l'attrait pour les consommateurs.

Un procédé selon l'invention est défini par la revendication 1.

Dans ce qui précède et dans ce qui suit "forme et dimensions conjuguées" du couvercle et de la partie remplie du paquet ou sachet doit être entendu comme signifiant, d'une part, que la forme en section droite transversale du couvercle est sensiblement celle de la partie remplie du paquet ou sachet d'emballage, sans qu'il y ait nécessairement identité de forme, et que, d'autre part, la dimension de cette section droite est sensiblement égale ou très légèrement supérieure à celle de la partie remplie pour que le couvercle puisse être maintenu sur cette dernière lorsqu'il est rapporté sur elle en la coiffant.

Ainsi, et par exemple pour un paquet de forme générale cylindrique enfermant des produits comme des biscuits ronds, le couvercle peut-il être à section droite circulaire et d'une longueur de circonférence très légèrement supérieure à celle des biscuits ou, en variante, à section droite polygonale d'un périmètre très légèrement supérieur à la longueur de la section droite (perpendiculairement à l'axe du cylindre) de la partie remplie du paquet ou sachet sur laquelle le couvercle est simplement maintenu par enfoncement.

Un emballage selon l'invention est défini par la revendication 2.

Selon une autre caractéristique de l'invention, la hauteur du couvercle est sensiblement égale à l'épaisseur d'un ou plusieurs produits que contient le sachet ou paquet d'emballage, de sorte que le dispositif peut être utilisé jusqu'à ce que ledit paquet ou sachet soit pratiquement vide.

Selon l'invention, également, la jupe du couvercle a une forme semblable à celle du paquet ou sachet et un périmètre intérieur sensiblement égal à la longueur de la section droite du paquet ou sachet d'emballage auquel il est associé.

La jupe du couvercle est avantageusement munie de moyens facilitant ou contribuant à la fixation du couvercle sur la partie demeurée remplie du paquet ou sachet d'emballage auquel il est associé.

Dans un mode d'exécution, lesdits moyens sont constitués par des pattes élastiques qui, dans leur condition non sollicitée, font saillie à l'intérieur de la jupe du couvercle.

Dans une variante, lesdits moyens sont constitués par des pattes résultant de découpes de la jupe et qui sont ménagées à l'extrémité de celle-ci distante du fond du couvercle.

Dans une forme de réalisation avantageuse, le fond du couvercle est garni, sur la totalité ou une partie de sa surface interne, d'un adhésif sensible à la pression qui contribue au maintien du couvercle sur le paquet ou sachet d'emballage.

Une utilisation selon l'invention est définie par la revendication 9.

Il entre également dans le cadre de l'invention un paquet ou sachet d'emballage souple, notamment pour produits alimentaires, comportant un dispositif tel que défini ci-dessus.

L'invention sera bien comprise par la description qui suit, faite à titre d'exemple et en référence au dessin annexé, dans lequel :
- la figure 1 est une vue schématique, en perspective, d'un paquet ou sachet d'emballage préalablement à sa première ouverture et auquel est associé un dispositif selon l'invention ;
- la figure 2 est une vue en perspective du paquet ou sachet ouvert après qu'ait été extraite une partie de son contenu ;
- la figure 3 est une vue schématique du paquet refermé par mise en oeuvre du procédé et à l'aide d'un dispositif selon l'invention ;
- la figure 4 est une vue en perspective montrant, pour une autre réalisation, un paquet ou sachet auquel est associé un autre dispositif selon l'invention;
- la figure 5 est une vue analogue à celle de la figure 3 pour cette autre réalisation ;
- la figure 6 est une vue schématique en perspective, et avec arrachement, illustrant l'utilisation de deux dispositifs du type montré sur la figure 6 ;
- la figure 7 est une vue schématique en perspective et avec arrachement d'une variante de réalisation d'un dispositif selon l'invention ;
- la figure 8 est une vue analogue à celle de la figure 7, mais pour encore une autre réalisation ;
- la figure 9 est une vue analogue à celles des figures 3 et 5, mais pour encore une autre forme de réalisation.

On se réfère d'abord aux figures 1 à 3 qui illustrent un procédé selon l'invention de refermeture d'un paquet ou sachet d'emballage souple et une première réalisation d'un dispositif pour sa mise en oeuvre. Comme bien visible sur ces figures, un paquet ou sachet d'emballage souple S comprend une enveloppe e en une ou plusieurs épaisseur(s) de papier, de film de matière plastique, le cas échéant une feuille métallique et/ou, parfois, de papier ondulé. Le paquet ou sachet S, de forme généralement cylindrique dans la réalisation décrite et représentée, enferme des produits comme des biscuits ronds, b, empilés les uns au-dessus des autres et qui confèrent à l'emballage une forme géométrique cylindrique, relativement stable, -tant préalablement à son ouverture comme montré sur la figure 1-, qu'après ouverture dans la partie R de celui-ci qui demeure remplie après extraction d'un ou de plusieurs biscuit(s) b.

Conformément à l'invention, audit paquet ou sachet d'emballage S est associé un couvercle, 10, relativement rigide, de forme et de dimensions conjuguées de celles de l'emballage préalablement à son ouverture ou de celles de la partie R qui demeure remplie dudit emballage. Le couvercle 10, qui est constitué par un fond 11 et une jupe 12, est réalisé en toute matière appropriée comme du carton, une matière plastique, une feuille de métal ou d'alliage métallique mince du genre de celles utilisées pour la fabrication des boîtes d'emballage pour boissons.

La forme et les dimensions de la jupe 12 sont conjuguées de celles de l'emballage S, ou de la partie R de celui-ci qui demeure remplie après que le paquet ou sachet a été ouvert et qu'un ou plusieurs biscuit(s) b ai(en)t été retiré(s), "forme et dimensions conjuguées" étant entendu comme signifiant que la forme de la section droite (perpendiculairement à l'axe longitudinal du paquet ou sachet) du couvercle est, ici, sensiblement circulaire ou, en variante et comme représenté sur le dessin, est à contour polygonal, la circonférence intérieure de la jupe 12 (dans le cas d'une section droite circulaire) ou le périmètre intérieur du contour (dans le cas d'une section droite polygonale) étant très légèrement supérieur(e) à la circonférence d'une section droite (perpendiculairement à l'axe longitudinal) du paquet ou sachet S.

Comme également montré sur les figures, la hauteur h du couvercle, -mesurée perpendiculairement au fond 11-, est sensiblement égale à l'épaisseur d'un ou de quelques biscuits b.

Pour refermer le paquet ou sachet S, après que celui-ci ait été ouvert et qu'un ou plusieurs biscuits b ai(en)t été retiré(s), il suffit d'emprisonner, -en la froissant et/ou en la repliant sur elle-même-, la partie de l'enveloppe e correspondant au(x) produit(s) retiré(s) du sachet S, figure 2, en l'enfermant dans le couvercle 10 que l'on rapporte sur la partie demeurée remplie R du paquet ou sachet S, jusqu'à ce que le couvercle coiffe ladite partie et y soit maintenu, par simple enfoncement, figure 3.

Lorsque le paquet ou sachet S est ainsi refermé il reprend sa forme générale cylindrique d'origine, -mais avec une plus courte longueur-, et peut, dans ces conditions, être facilement transporté sans risque d'ouverture.

On constate, par ailleurs, que la conservation des produits, notamment des produits alimentaires comme des biscuits, enfermés dans un paquet ou sachet ainsi refermé est jusqu'à cinq fois plus longue que celle de produits maintenus dans un sachet non refermé ou mal refermé.

La mise en oeuvre du procédé et du dispositif selon l'invention sont d'une extrême facilité, n'exigent aucune modification des chaînes de fabrication du paquet ou sachet S, le couvercle 10 étant le plus simplement rapporté, par emboîtement, sur une des extrémités du paquet, figure 1, après confection de ce dernier sur une chaîne de conditionnement.

Dans la réalisation selon les figures 4 et 5, le paquet ou sachet S' enferme des produits b' à contour carré et le couvercle 15 est alors lui aussi à section droite carrée. Il comprend complémentairement, à l'extrémité de sa jupe 16 opposée au fond 17, des pattes comme 18 résultant de découpes 19 de ladite jupe qui facilitent la fixation et le maintien du couvercle 15 sur la partie demeurée remplie, R', du paquet ou sachet S', figure 5, en emprisonnant la partie vidée de l'enveloppe e'.

Deux dispositifs 15ₐ et 15_{b}, du type de celui qui vient d'être décrit, peuvent être associés entre eux pour former une boîte permettant le transport et la conservation d'un certain nombre de produits b' extraits de l'emballage, figure 6, conférant ainsi au procédé et au dispositif de l'invention un attrait commercial supplémentaire.

Un dispositif selon l'invention peut être utilisé pour refermer une pluralité de mêmes paquets ou sachets d'emballage, permettant ainsi de limiter la consommation en matériaux d'emballage, consommation qui peut également être réduite par la suppression, dans l'enveloppe constitutive des paquets ou sachets, du papier ondulé dont l'effet de rigidité est alors fourni par le dispositif de l'invention.

Ce dernier n'est pas limité aux formes de réalisations décrites et représentées. Ainsi, il peut également comporter, pour faciliter sa fixation sur la partie demeurée remplie du paquet ou sachet, et comme montré dans la réalisation de la figure 7, des pattes élastiques 20 qui, dans la condition non sollicitée, font saillie à l'intérieur de la jupe 21 du couvercle 22.

Un dispositif selon l'invention peut aussi, comme montré sur la figure 8, comporter un fond 23 garni sur une partie ou la totalité de sa face interne d'un adhésif sensible à la pression, 24, lequel contribue aussi bien à sa liaison au paquet ou sachet d'emballage souple préalablement à son ouverture, c'est-à-dire dans la condition montrée sur la figure 1, qu'à la refermeture dudit paquet ou sachet d'emballage par suite d'une adhérisation faible dudit adhésif et de la partie repliée et/ou froissée de l'enveloppe e.

Le procédé et le dispositif selon l'invention trouvent également application pour des paquets ou sachets d'emballage de formes autres que celles illustrées, par exemple des formes à contour plan du type de celles illustrées sur la figure 9 où le paquet ou sachet d'emballage souple, S'', enfermant des biscuits b'' est coiffé par un couvercle 25 dont le fond 26 et la jupe 27 ont une forme et des dimensions conjuguées de la partie demeurée remplie de l'emballage sur laquelle ledit couvercle est emboîté pour la coiffer et la refermer.

## Revendications

1. Procédé de refermeture à l'aide d'un couvercle relativement rigide (10, 15, 22, 25..) d'un paquet ou sachet d'emballage souple enfermant dans une enveloppe (e, e') un produit (b, b', b'') relativement rigide qui peut, de préférence, en être extrait par fractions tout en conservant à la partie remplie (R, R') de ladite enveloppe la forme géométrique relativement stable donnée par le produit, caractérisé en ce que la partie vidée de l'enveloppe (e, e') est entièrement emprisonnée, -en la froissant et/ou en la repliant sur elle-même de manière à la refermer-, dans le couvercle (10, 15, 22, 25..), lequel est relativement rigide et comporte un fond et une jupe ayant un contour intérieur dont la forme et les dimensions sont conjuguées de la partie demeurée remplie (R, R') sur laquelle ledit couvercle est directement emboîté, a l'exclusion de tout autre moyen pour la coiffer et la refermer.

2. Emballage contenant au moins un produit relativement rigide enfermé dans une enveloppe constituée par un paquet ou sachet d'emballage souple, ledit produit pouvant, de préférence, être extrait par fractions tout en conservant à la partie remplie de ladite enveloppe la forme géométrique relativement stable donnée par le produit, et comportant un couvercle relativement rigide présentant un fond et une jupe, caractérisé en ce que la forme et les dimensions de la jupe sont conjuguées de ladite forme géométrique de la partie remplie (R, R') de l'enveloppe, de manière à s'emboîter directement sur ladite partie remplie (R, R') à l'exclusion de tout autre moyen, de sorte que la partie vidée de l'enveloppe (e, e')puisse être entièrement emprisonnée -en étant froissée et/ou repliée sur elle-même de manière à le refermer- dans ledit couvercle.

3. Emballage selon la revendication 2, caractérisé en ce que la hauteur (h) du couvercle est sensiblement égale à l'épaisseur d'un ou plusieurs produit(s) (b, b', b'') que contient le sachet ou paquet d'emballage (S, S', S'').

4. Emballage selon la revendication 2, caractérisé en ce que la jupe (12, 16, 27) du couvercle (10, 15, 22, 25) a une forme semblable à ladite forme géométrique de l'enveloppe et un périmètre intérieur sensiblement égal à celui de la section droite de ladite forme géométrique de l'enveloppe.

5. Emballage selon l'une quelconque des revendications 2 à 4, caractérisé en ce que la jupe est munie de moyens (19, 20) facilitant ou contribuant à sa fixation sur la partie demeurée remplie du paquet ou sachet d'emballage auquel le couvercle est associé.

6. Emballage selon la revendication 5, caractérisé en ce que lesdits moyens sont constitués par des pattes élastiques (20) qui, dans leur condition non sollicitée, font saillie à l'intérieur de la jupe (21) du couvercle (22).

7. Emballage selon la revendication 5, caractérisé en ce que lesdits moyens sont constitués par des pattes (18) résultant de découpes (19) de la jupe (16) et qui sont ménagées à l'extrémité de ladite jupe distante du fond (17) du couvercle (15).

8. Emballage selon l'une quelconque des revendications 2 à 7, caractérisé en ce que le fond du couvercle (23) est garni sur la totalité ou une partie de sa surface interne d'un adhésif sensible à la pression (24).

9. Utilisation, pour la refermeture d'un paquet ou d'un sachet d'emballage souple (S, S', S''), d'un couvercle relativement rigide constitué par un fond (11, 17, 23, 26) et une jupe (12, 16, 21, 27) de forme et dimensions conjuguées de celles dudit paquet ou sachet (S, S', S'') contenant au moins un produit relativement rigide, donnant à l'emballage souple une forme géométrique relativement stable, le couvercle s'emboîtant directement sur ledit paquet ou sachet à l'exclusion de tout autre moyen pour coiffer ou refermer la partie vidée du paquet ou du sachet, celle-ci étant entièrement emprisonnée, en la froissant et/ou en la repliant sur elle-même de manière à la refermer, dans le couvercle.

10. Emballage souple contenant des produits, notamment produits alimentaires, caractérisé en ce qu'il comprend, pour sa refermeture, un dispositif constitué par un couvercle à fond (11, 17, 23, 26) et jupe (12, 16, 21, 27) ayant un contour intérieur de forme et dimensions conjuguées de celles des produits comme des biscuits ou analogues (b, b', b'') qui donnent à l'emballage souple une forme géométrique relativement stable, le couvercle étant emboîté directement sur le contour de l'emballage souple autour desdits produits, à l'exclusion de tout autre moyen pour le coiffer ou le refermer, et de sorte que la partie vidée du paquet ou sachet puisse être entièrement emprisonnée, en la froissant et/ou la repliant sur elle-même de manière à la refermer, dans le couvercle.

## Claims

1. A method of using a relatively rigid lid (10, 15, 22, 25..) to close a flexible packaging bag or packet containing a relatively rigid product (b, b', b'') in an envelope (e, e'), which product can preferably be extracted in fractions while maintaining the full portion (R, R') of said envelope in a relatively stable geometrical shape imparted by the product, the method being characterized in that the portion of the envelope (e, e') that is emptied is completely imprisoned within the cover (10, 15, 22, 25..) by crumpling and/or folding down the envelope so as to close it, which lid is relatively rigid and comprises an end wall and a skirt whose inside outline is of shape and dimensions that are complementary to the still-full portion (R, R') on which said lid is directly engaged, and excluding any other means for covering or closing said portion.

2. Packaging containing at least one relatively rigid product enclosed in an envelope constituted by a flexible packaging bag or packet, said product preferably being capable of being extracted in fractions while retaining, in the full portion of said envelope, the relatively stable geometrical shape imparted by the product, the package further including a relatively rigid lid having an end wall and a skirt, and being characterized in that the shape and the size of the skirt are complementary to said geometrical shape of the full portion (R, R') of the envelope, so as to engage directly on said full portion (R, R') to the exclusion of any other means, such that the emptied portion of the envelope (e, e'), after being crumpled and/or folded down, can be held completely imprisoned so as to be enclosed within said lid.

3. Packaging according to claim 2, characterized in that the height (h) of the lid is substantially equal to the thickness of one or more product(s) (b, b', b'') contained by the packaging packet or bag (S, S', S'').

4. A packaging according to claim 2, characterized in that the skirt (12, 16, 27) of the lid (10, 15, 22, 25) is of a shape that is similar to said geometrical shape of the envelope, and of an internal perimeter that is substantially equal to that of the right section of said geometrical shape of the envelope.

5. Packaging according to any one of claims 2 to 4, characterized in that the skirt is provided with means (19, 20) facilitating or contributing to securing it on the still-full portion of the packaging bag or packet with which the lid is associated.

6. Packaging according to claim 5, characterized in that said means are constituted by resilient tabs (20) which, in their non-stressed condition, project into the inside of the skirt (21) of the lid (22).

7. Packaging according to claim 5, characterized in that said means are constituted by tabs (18) that are the result of forming cutouts (19) in the skirt (16) and that are provided at the end of said skirt that is remote from the end wall (17) of the lid (15).

8. Packaging according to any one of claims 2 to 7, characterized in that the end wall of the lid (23) is lined over all or a portion of its inside surface with a pressure-sensitive adhesive (24).

9. The use, for closing a flexible packaging bag or packet (S, S', S''), of a relatively rigid lid constituted by an end wall (11, 17, 23, 26) and a skirt (12, 16, 21, 27) of shape and dimensions that are complementary to those of said bag or packet (S, S', S'') containing at least one relatively rigid product giving the flexible package a relatively stable geometrical shape, the lid engaging directly on said bag or packet to the exclusion of any other means for covering or closing the empty portion of the bag or packet, which empty portion is completely imprisoned within the lid, by being crumpled and/or folded down so as to be closed.

10. Flexible packaging containing products, in particular foodstuffs, characterized in that, for reclosing purposes, it comprises a device constituted by a lid having an end wall (11, 17, 23, 26) and a skirt (12, 16, 21, 27) of inside outline having shape and dimensions that are complementary to those of the products such as biscuits or the like (b, b', b'') that give the flexible package a relatively stable geometrical shape, the lid being engaged directly on the outline of the flexible package around said products, to the exclusion of any other means for covering or closing it, and in such a manner that the emptied portion of the bag or packet can be completely imprisoned within the lid by being crumpled and/or folded down so as to be closed.

## Patentansprüche

1. Verfahren des Wiederverschließens mit Hilfe eines relativ steifen bzw. widerstandsfähigen Deckels (10, 15, 22, 25..) eines weichen bzw. nachgiebigen Verpackungspakets oder -beutels, das bzw. der in einer Umhüllung (e, e') ein relativ steifes bzw. widerstandsfähiges Produkt (b, b', b'') einschließt, welches vorzugsweise daraus in Bruchteilen entnommen werden kann, während in dem gefüllten Teil (R, R') der Umhüllung die durch das Produkt gegebene relativ stabile geometrische Form erhalten bleibt, dadurch **gekennzeichnet,** daß der geleerte Teil der Umhüllung (e, e') - indem er in der Art, ihn wiederzuverschließen, verknittert und/oder auf sich selbst zusammengefaltet wird - vollständig in dem Deckel (10, 15, 22, 25..) eingeschlossen wird, welcher relativ steif bzw. widerstandsfähig ist sowie einen Boden und eine Schürze besitzt, die eine innere Kontur hat, deren Form und Dimensionen dem gefüllt gebliebenen Teil (R, R'), an bzw. über welchen sich der Deckel direkt anschließt bzw. daran angepaßt ist, mit dem Ausschluß jedes anderen Mittels, ihn zu bedecken und ihn wiederzuverschließen, zugeordnet bzw. zu demselben konjugiert sind.

2. Verpackung, die wenigstens ein relativ steifes bzw. widerstandsfähiges Produkt eingeschlossen in einer Umhüllung enthält, welche von einem weichen bzw. nachgiebigen Verpackungspaket oder -beutel gebildet ist, wobei das Produkt vorzugsweise in Bruchteilen herausgenommen werden kann, während der gefüllte Teil der Umhüllung die durch das Produkt gegebene relativ stabile geometrische Form beibehält, und die einen relativ steifen bzw. widerstandsfähigen Deckel besitzt, der einen Boden und eine Schürze aufweist, dadurch **gekennzeichnet,** daß die Form und die Dimensionen der Schürze der geometrischen Form des gefüllten Teils (R, R') der Umhüllung in der Art und Weise zugeordnet bzw. zu derselben konjugiert sind, daß sie sich unter dem Ausschluß jedes anderen Mittels direkt an bzw. über den gefüllten Teil (R, R') anschließt bzw. daran angepaßt ist, derart, daß der geleerte Teil der Umhüllung (e, e') - indem er in der Art und Weise des Wiederverschließens verknittert und/oder auf sich selbst zusammengefaltet wird - vollständig in dem Deckel eingeschlossen werden kann.

3. Verpackung gemäß Anspruch 2, dadurch **gekennzeichnet,** daß die Höhe (h) des Deckels im wesentlichen gleich der Dicke von einem oder mehreren Produkt(en) (b, b', b'') ist, welches bzw. welche der Verpackungsbeutel oder das Verpackungspaket (S, S', S'') enthält.

4. Verpackung gemäß Anspruch 2, dadurch **gekennzeichnet,** daß die Schürze (12, 16, 27) des Deckels (10, 15, 22, 25) eine der geometrischen Form der Umhüllung ähnliche bzw. gleichartige Form und einen inneren Umfang hat, der im wesentlichen gleich jenem des Querschnitts der geometrischen Form der Umhüllung ist.

5. Verpackung gemäß irgendeinem der Ansprüche 2 bis 4, dadurch **gekennzeichnet,** daß die Schürze mit Mitteln (19, 20) versehen ist, welche ihre Befestigung auf dem gefüllt gebliebenen Teil des Verpackungspakets oder -beutels, dem der Deckel zugeordnet ist, erleichtern oder hierzu beitragen.

6. Verpackung gemäß Anspruch 5 dadurch **gekennzeichnet,** daß die Mittel von elastischen Laschen bzw. Klauen (20) gebildet sind, die in ihrem nichtbelasteten Zustand in das Innere der Schürze (21) des Deckels (22) vorspringen.

7. Verpackung gemäß Anspruch 5, dadurch **gekennzeichnet,** daß die Mittel von Laschen (18) gebildet sind, die von Ausschnitten (19) der Schürze (16) resultieren und die an dem vom Boden (17) des Deckels (15) entfernten Rand der Schürze angeordnet sind.

8. Verpackung gemäß irgendeinem der Ansprüche 2 bis 7, dadurch **gekennzeichnet,** daß der Boden des Deckels (23) auf der Gesamtheit oder einem Teil seiner inneren Oberfläche mit einem für den Druck empfindlichen Klebstoff (24) versehen ist.

9. Verwendung eines relativ steifen bzw. widerstandsfähigen Deckels für das Wiederverschließen eines weichen bzw. nachgiebigen Verpackungspakets oder -beutels (S, S', S''), welcher von einem Boden (11, 17, 23, 26) und einer Schürze (12, 16, 21, 27) von Form und Dimensionen gebildet ist, die denjenigen des Pakets oder Beutels (S, S', S'') zugeordnet bzw. zu denselben konjugiert sind, das bzw. der wenigstens ein relativ steifes bzw. widerstandsfähiges Produkt enthält, das der weichen bzw. nachgiebigen Verpackung eine relativ stabile geometrische Form gibt, wobei sich der Deckel unter dem Ausschluß von jedem anderen Mittel zum Bedecken oder Wiederverschließen des geleerten Teils des Pakets oder Beutels direkt an bzw. über das Paket oder den Beutel anschließt bzw. daran angepaßt ist, wobei derselbe, indem er in der Art und Weise des Wiederverschließens verknittert und/oder auf sich selbst zusammengefaltet wird, vollständig in dem Deckel eingeschlossen wird.

10. Weiche bzw. nachgiebige Verpackung, die Produkte enthält, insbesondere Lebensmittelprodukte, dadurch **gekennzeichnet,** daß sie für ihr Wiederverschließen eine Vorrichtung umfaßt, die von einem Deckel mit Boden (11, 17, 23, 26) und Schürze (12, 16, 21, 27) gebildet ist, welche eine innere Kontur der Form und Dimensionen hat, die jenen der Produkte, wie Biskuits o. dgl. (b, b', b''), welche der weichen bzw. nachgiebigen Verpackung eine relativ stabile geometrische Form geben, zugeordnet bzw. zu derselben konjugiert sind, wobei der Deckel direkt an bzw. über die Kontur der weichen bzw. nachgiebigen Verpackung, mit dem Ausschluß jedes anderen Mittels, sie zu bedecken oder wiederzuverschließen, sich um die Produkte anschließt bzw. daran angepaßt ist, und derart, daß der geleerte Teil des Pakets oder Beutels, indem er in der Art und Weise, ihn wiederzuverschließen, verknittert und/oder auf sich selbst zusammengefaltet wird, vollständig in dem Deckel eingeschlossen werden kann.
